# FASCICULE DE BREVET EUROPEEN

(11) **EP 1 764 019 B1**
(45) Date de publication et mention de la délivrance du brevet: **12.08.2009**
(21) Numéro de dépôt: 06300953.4
(22) Date de dépôt: 14.09.2006
(51) Int. Cl.: A47K 7/02

(54) **Dispositif de nettoyage de la peau**
Vorrichtung zum Reinigen der Haut
Device for cleaning the skin

(30) Priorité: 16.09.2005 FR 0552801
(43) Date de publication de la demande: 21.03.2007
(73) Titulaire: L'ORÉAL, 75008 Paris (FR)
(72) Inventeur: GUERET, Jean-Louis, 75016, PARIS (FR)
(74) Mandataire: Tanty, François

(56) Documents cités:
- EP-A- 0 829 201
- WO-A-20/04057999
- GB-A- 2 338 648
- US-A- 1 817 585
- US-A- 5 655 257

## Description

La présente invention concerne les dispositifs de nettoyage de la peau, comportant une surface de nettoyage à déplacer au contact de celle-ci.

De nombreux dispositifs de nettoyage de la peau sont connus.

Certains, tels que par exemple les pierres entourées de cordes ou les gants de crin sont relativement agressifs et sont susceptibles d'accumuler des salissures, ce qui nuit à l'hygiène.

Par ailleurs, certaines compositions cosmétiques filmogènes peuvent nécessiter pour leur enlèvement une action mécanique, qui doit autant que possible être exercée sans irriter la peau.

Le brevet US 5 671 498 décrit un dispositif de nettoyage dans lequel la surface de nettoyage est définie par une mousse. Il peut s'avérer relativement difficile d'obtenir avec une mousse les caractéristiques d'abrasion recherchées.

La demande WO 2004/057999 décrit un dispositif de nettoyage comportant une brosse flexible formée de projections réalisées en silicone. Ce dispositif comporte toutes les caractéristiques du préambule de la revendication 1.

Il existe un besoin pour bénéficier d'un dispositif de nettoyage qui ne soit pas trop agressif vis-à-vis de la peau, qui soit hygiénique et qui convienne par exemple pour retirer une composition appliquée sur le visage ou le corps et/ou pour enlever des cellules de peau morte.

Il existe également un besoin pour permettre d'obtenir de façon reproductible une surface de nettoyage présentant les caractéristiques d'abrasion recherchées.

L'invention a pour objet, selon l'un de ses aspects, un dispositif de nettoyage de la peau comportant un organe de nettoyage ayant une surface de nettoyage à déplacer au contact de la peau.

De façon caractéristique, l'organe de nettoyage comporte une matière synthétique élastiquement déformable autre qu'une mousse définissant la surface de nettoyage et cette dernière comporte des cavités présentant des contre-dépouilles.

Plusieurs cavités peuvent présenter ainsi chacune au moins une contre-dépouille. La surface de nettoyage peut également comporter des cavités sans contre-dépouille.

Grâce à l'invention, l'utilisateur bénéficie d'un dispositif de nettoyage hygiénique, de par l'emploi d'une matière synthétique qui est lavable.

De plus, les cavités peuvent être réalisées par moulage, ce qui assure une reproductibilité de la surface de nettoyage.

Enfin, l'emploi de la matière élastiquement déformable permet de ne pas rendre la surface de nettoyage trop agressive vis-à-vis de la peau.

La présence de surfaces en contre-dépouille dans les cavités est également rendue possible par l'emploi de la matière élastiquement déformable, laquelle permet avantageusement de reproduire l'empreinte d'une surface abrasive.

Les cavités peuvent être réparties de manière inhomogène sur la surface de nettoyage et/ou peuvent présenter des formes différentes.

Une plus grande dimension des cavités peut être inférieure ou égale à 5 mm, par exemple inférieure ou égale à 2 mm.

La surface de nettoyage peut être définie par une membrane élastiquement déformable de l'organe de nettoyage, ce qui peut conférer encore davantage de confort à l'utilisation et accroître les possibilités de traitement, grâce notamment à la déformabilité accrue de la surface de nettoyage.

L'organe de nettoyage, par exemple la membrane, peut être fixé sur le cadre d'un manche à sa périphérie. Cela peut permettre à l'utilisateur d'exercer une pression sur l'organe de nettoyage en appuyant sur celui-ci, à travers le cadre par exemple, du côté opposé à la surface de nettoyage.

L'organe de nettoyage, par exemple la membrane, peut comporter un doigt du côté opposé à la surface de nettoyage, sur lequel l'utilisateur peut appuyer pour déformer la surface de nettoyage.

Le dispositif peut comporter un manche coudé, ce qui peut améliorer l'ergonomie.

L'organe de nettoyage peut être amovible, ce qui peut faciliter son nettoyage et/ou permettre à l'utilisateur d'utiliser un même organe de préhension du dispositif de nettoyage en liaison avec plusieurs organes de nettoyage présentant des caractéristiques différentes, par exemple des états de surface différents et/ou des formes différentes.

Le dispositif de nettoyage peut comporter un organe de préhension, par exemple un manche, et l'organe de nettoyage peut comporter une pièce de support de la matière élastiquement déformable définissant la surface de nettoyage, cette pièce de support pouvant être fixée de manière amovible sur l'organe de préhension.

L'organe de nettoyage peut encore être surmoulé sur le manche.

La pièce de support peut être dans une matière plus rigide que celle définissant la surface de nettoyage.

La pièce de support est par exemple une bague.

La surface de nettoyage peut présenter au repos une forme bombée.

Le dispositif de nettoyage peut comporter en outre un organe de massage.
L'organe de nettoyage et l'organe de massage peuvent être situés à des extrémités opposées d'un manche, par exemple.

Dans un exemple de mise en oeuvre de l'invention, l'organe de nettoyage est solidaire d'un couvercle de fermeture d'un récipient. Ce dernier peut contenir, le cas échéant, une composition cosmétique ou dermatologique, notamment filmogène, nécessitant pour son enlèvement une action mécanique exercée au moyen de l'organe de nettoyage.

Le couvercle peut servir d'organe de préhension à un organe d'application, le cas échéant.

L'invention a encore pour objet, selon un autre de ses aspects, un kit comportant :
- un organe de préhension,
- au moins deux surfaces différentes destinées à venir au contact avec la peau et appartenant à des organes de nettoyage ou de massage et/ou d'application pouvant être montés de manière interchangeable sur l'organe de préhension, dont l'un au moins fait partie d'un dispositif tel que défini ci-dessus.

L'invention a encore pour objet, selon un autre de ses aspects, un procédé pour réaliser une surface de nettoyage de la peau, dans lequel :
- une empreinte d'une surface abrasive est réalisée,
- un moule de cette empreinte est réalisé,
- une matière élastiquement déformable autre qu'une mousse est moulée au contact de ce moule, afin de réaliser la surface de nettoyage.

L'invention a encore pour objet, selon un autre de ses aspects, un procédé de traitement cosmétique de la peau, à l'aide d'un dispositif de nettoyage tel que mentionné ci-dessus, comportant les étapes consistant à :
- appliquer sur la peau une composition, par exemple filmogène,
- enlever la composition en utilisant un dispositif de nettoyage tel que défini plus haut.

L'invention pourra être mieux comprise à la lecture de la description détaillée qui va suivre, d'exemples de mise en oeuvre non limitatifs de celle-ci, et à l'examen du dessin annexé, sur lequel :
- les figures 1 à 6 sont des vues schématiques illustrant des étapes d'un procédé permettant de réaliser une surface de nettoyage de la peau,
- la figure 7 est une coupe longitudinale d'un exemple de dispositif de nettoyage réalisé conformément à l'invention,
- la figure 8 illustre la déformabilité de la surface de nettoyage du dispositif de la figure 7,
- la figure 9 est une vue en perspective, schématique et partielle, représentant un exemple de surface de nettoyage,
- la figure 10 est une vue de face d'une variante de mise en oeuvre de l'invention,
- la figure 11 est une coupe longitudinale selon XI-XI de la figure 10,
- les figures 12 et 13 illustrent la déformabilité de la membrane du dispositif des figures 10 et 11,
- la figure 14 est une coupe longitudinale, schématique et partielle, illustrant une autre possibilité de montage de l'organe de nettoyage sur le manche,
- la figure 15 représente isolément, en coupe axiale schématique, une variante de réalisation d'un organe de nettoyage pouvant être utilisé dans le dispositif de la figure 14,
- les figures 16 à 18 sont des coupes longitudinales partielles et schématiques de variantes de réalisation du dispositif de nettoyage,
- les figures 19 et 20 représentent des exemples de kit réalisés conformément à l'invention,
- la figure 21 illustre une autre possibilité de montage de l'organe de nettoyage sur le manche,
- la figure 22 est une coupe longitudinale, partielle et schématique, d'une variante de réalisation du dispositif de nettoyage,
- la figure 23 illustre la déformation de la surface de nettoyage du dispositif de la figure 22,
- la figure 24 représente, en coupe longitudinale, une autre variante de réalisation du dispositif de nettoyage,
- la figure 25 est une vue de face d'une autre variante de mise en oeuvre de l'invention,
- la figure 26 illustre la possibilité de munir le dispositif de nettoyage d'un organe de massage, et
- les figures 27 à 33 représentent, de manière schématique, en coupe longitudinale, des ensembles de nettoyage conformes à des variantes de mise en oeuvre de l'invention.

On a représenté à la figure 1, de manière schématique et à échelle agrandie, une surface abrasive A telle que définie par exemple par un papier de verre ou par la surface d'un matériau comportant des grains solidarisés par un liant, par exemple un ciment.

Une empreinte E est réalisée de cette surface abrasive A, comme illustré à la figure 2, au moyen par exemple d'un élastomère, tel que par exemple un polymère siliconé.

Cette empreinte est utilisée pour réaliser ensuite un moule M, comme illustré à la figure 3.

Ce moule M présente une surface qui reproduit sensiblement la rugosité de la surface abrasive A, comme illustré à la figure 4.

Une matière synthétique élastiquement déformable d'un organe de nettoyage est moulée au contact du moule M, comme illustré à la figure 5 et après démoulage, cette matière élastiquement déformable comporte des cavités C qui présentent des surfaces S en contre-dépouille, comme illustré à la figure 6.

La matière synthétique élastiquement déformable est par exemple un élastomère thermoplastique ou vulcanisable, par exemple un polymère siliconé, de l'EPDM, un latex, un élastomère de polyuréthane, de polyéthylène, de polyéther, de polystyrène, de PVA, PVC, SES ou SEBS, cette liste n'étant pas limitative.

Cette matière élastomère est différente d'une mousse à cellules ouvertes, semi-fermées ou fermées.

La dimension des cavités C dépend de celles de la surface abrasive d'origine A, de même que la répartition de ces cavités, qui peut être inhomogène ou non.

Une plus grande dimension dₘₐₓ des cavités C est par exemple inférieure ou égale à 5 mm, voire 2 mm.

On a représenté aux figures 7 et 8 un dispositif de nettoyage de la peau 1 comportant un manche 2 ayant une tête 3 munie d'un organe de nettoyage 4 de la peau.

Cet organe de nettoyage 4 présente une surface 5 qui sert au nettoyage de la peau et qui a été moulée au contact d'un moule M reproduisant le relief d'une surface abrasive A, de la manière décrite précédemment.

Les cavités C de la surface de nettoyage 5 présentent ainsi des surfaces S en contre-dépouille, comme illustré de manière schématique à la figure 7.

Dans l'exemple de cette figure 7, l'organe de nettoyage 4 est plein et fixé sur une face 8 de la tête 3 faisant un angle α avec l'axe longitudinal X du corps formant poignée 9 du manche 2. La surface de nettoyage 5 se trouve dans l'exemple considéré du côté de l'axe X, ce qui peut améliorer l'ergonomie pour le nettoyage du visage notamment.

L'organe de nettoyage 4 est par exemple collé sur la face 8 mais pourrait, en variante, être fixé différemment, par exemple par soudage ou surmoulage ou par une fixation mécanique telle que le vissage, l'encliquetage ou à crochets et boucles de type Velcro®.

La matière élastomère de l'organe de nettoyage 4, qui définit la surface de nettoyage 5, est avantageusement choisie de manière à présenter une souplesse suffisante pour permettre à l'utilisateur de déformer la surface de nettoyage 5 en exerçant une pression modéré avec son doigt, comme illustré à la figure 8.

La surface de nettoyage 5 peut présenter une forme généralement bombée, par exemple sensiblement sphérique ou ellipsoïdale.

La surface de nettoyage 5 peut également présenter des facettes 11, comme illustré à la figure 9.

L'ensemble de la surface de nettoyage 5 peut présenter sensiblement la même rugosité ou, en variante, la surface de nettoyage 5 peut présenter des régions ayant des propriétés différentes, par exemple des rugosités différentes.

Ainsi, par exemple, les facettes 11 dans l'exemple de la figure 9 peuvent présenter la même rugosité ou non. Cela peut permettre à l'utilisateur, le cas échéant, de choisir la région de la surface de nettoyage qui présente la rugosité et/ou le relief correspondant au traitement à effectuer, par exemple l'enlèvement d'un dépôt de composition ou l'exfoliation.

Dans l'exemple des figures 7 et 8, la tête 3 du manche est non ajourée. En variante, la tête 3 peut être ajourée et former un cadre, comme illustré sur les figures 10 à 13 notamment.

L'organe de nettoyage 4 peut alors se présenter sous la forme d'une membrane fixée à sa périphérie au cadre 3 et l'utilisateur peut le cas échéant appuyer sur la face 13 de la membrane située du côté opposé à la surface de nettoyage 5 pour déformer la membrane et par exemple l'étirer afin de modifier l'étendue de contact de la surface de nettoyage 5 avec la peau ou appliquer une pression plus grande sur celle-ci, comme illustré à la figure 13.

La souplesse de la membrane 4 peut avantageusement lui permettre de se déformer au contact des régions du corps ou du visage à traiter, comme illustré à la figure 12.

Lorsque l'organe de nettoyage 4 est fixé par encliquetage sur le manche 2, comme illustré à la figure 14, l'organe de nettoyage 4 peut comporter à sa périphérie une gorge annulaire 15 agencée pour s'encliqueter sur un bourrelet annulaire 16 du cadre 3.

Dans l'exemple de la figure 14, l'organe de nettoyage 4 est réalisé avec un évidement 17 du côté opposé à la surface de nettoyage. En variante, l'organe de nettoyage 4 peut être réalisé sans un tel évidement, comme illustré à la figure 15.

L'organe de nettoyage 4 peut être réalisé d'une seule pièce en une matière élastomère ou, en variante, comporter une pièce de support de cette matière élastomère en un matériau plus rigide, comme illustré à la figure 16.

La surface de nettoyage 5 est par exemple définie par une membrane qui est réalisée d'un seul tenant par bi-injection de matière avec une bague de support 19 qui est agencée pour se fixer sur le cadre 3, de façon amovible le cas échéant. Dans l'exemple considéré, cette bague de support 19 peut prendre appui contre un rebord 20 du cadre.

Dans l'exemple de la figure 17, on a illustré la possibilité pour l'organe de nettoyage 4 de se fixer directement par encliquetage sur le cadre 3, d'une autre manière que celle illustrée aux figures 14 et 15, le cadre 3 comportant dans cet exemple une gorge annulaire 20 dans laquelle peut s'engager une nervure 21 formée à la périphérie de l'organe de nettoyage 4.

On a illustré à la figure 18 un autre exemple de fixation de l'organe de nettoyage 4 sur le cadre 3. Dans cet exemple, l'organe de nettoyage 4 comporte une membrane en élastomère définissant la surface de nettoyage 5, solidaire à sa périphérie d'une bague 23 pouvant se visser sur le cadre 3.

Le montage amovible de l'organe de nettoyage 4 sur le manche 2 peut permettre à l'utilisateur de bénéficier de plusieurs organes de nettoyage 4 présentant des surfaces de nettoyage 5 différentes, comme illustré à la figure 19.

L'utilisateur peut ainsi choisir l'organe de nettoyage 4 en fonction du traitement à effectuer.

Le cas échéant, un manche 2 peut être proposé avec un ou plusieurs organes de nettoyage différents 4 et éventuellement avec un ou plusieurs organes 28 de massage et/ou d'application pouvant être fixés sur le cadre 3 et pouvant comporter par exemple des reliefs 27 tels que des picots, agencés pour masser la peau venant à leur contact.

On a illustré à la figure 21 la possibilité pour l'organe de nettoyage 4 d'être fixé à demeure sur la tête 3 du manche et pour celle-ci d'être fixée de manière amovible sur le corps formant poignée 9, grâce par exemple à des reliefs complémentaires 32 et 33 appartenant respectivement à la tête 3 et au corps 9 et pouvant coopérer par exemple par encliquetage ou vissage.

L'organe de nettoyage 4 peut être réalisé avec un doigt 36 du côté opposé à la surface de nettoyage 5, comme illustré sur les figures 22 et 23, ce doigt 36 étant par exemple centré mais pouvant en variante être excentré.

L'utilisateur peut appuyer axialement sur le doigt 36 pour étirer l'organe de nettoyage 4 et déformer la surface de nettoyage 5. L'utilisateur peut encore appuyer sur le doigt 36 latéralement pour déformer la surface de nettoyage 5 et former par exemple au moins une ondulation sur celle-ci, comme illustré à la figure 23.

Lorsque l'organe de nettoyage 4 est fixé sur un cadre 3, l'utilisateur peut éventuellement appuyer avec son doigt directement sur la face 13 qui est opposée à la surface de nettoyage 5 ou, comme illustré à la figure 24, sur une pièce intermédiaire 38 qui est par exemple réalisée d'une seule pièce avec le manche 2 et reliée à celui-ci par une charnière-film 39.

La surface de nettoyage 5 peut comporter divers agencements et les cavités formées selon le procédé décrit en référence aux figures 1 à 6 peuvent par exemple s'étendre selon des régions 40 à 42 concentriques, toutes les cavités d'une même région présentant par exemple sensiblement les mêmes caractéristiques.

Dans tous les exemples qui viennent d'être décrits, le manche 2 peut être muni, comme illustré à la figure 26, d'un organe de massage 46 qui peut être par exemple rotatif autour d'un axe de rotation Z qui est par exemple perpendiculaire à l'axe longitudinal X du corps 9.

La surface de nettoyage 5 peut encore être rendue solidaire non pas d'un manche 2 mais d'un couvercle 50 de fermeture d'un récipient 51, qui contient par exemple une composition filmogène à appliquer sur la peau. La surface de massage 5 est par exemple définie par un organe de massage 4 qui est fixé sur le dessus 52 du couvercle 50, comme illustré à la figure 27.

L'utilisateur peut séparer le couvercle 50 du récipient 51 pour prélever la composition et l'appliquer, afin de former un masque.

Une fois que le masque a agi, l'utilisateur peut se servir du récipient 51 comme d'un organe de préhension avec le couvercle 50 en place, pour enlever le masque en venant frotter la peau avec l'organe de nettoyage 4.

L'application de la composition peut s'effectuer de diverses façons, en utilisant la main, le doigt ou un organe d'application, lequel peut être indépendant du récipient contenant la composition ou d'un couvercle de fermeture de ce récipient ou être lié à l'un des deux au moins pendant l'application de la composition.

L'organe d'application peut encore, le cas échéant, être solidaire de l'organe de nettoyage 4 au moins pendant l'application.

On a représenté à la figure 28 un exemple d'ensemble de conditionnement et d'application dans lequel l'organe d'application est solidaire du récipient contenant la composition et se présente par exemple sous la forme d'une bille applicatrice. Dans cet exemple, l'organe de nettoyage 4 est par exemple fixé sur le couvercle du récipient.

Dans l'exemple de la figure 29, l'organe d'application est solidaire du couvercle de fermeture 50, étant par exemple situé à l'opposé de l'organe de nettoyage 4 de manière à s'appliquer contre un siège 60 du récipient lorsque le couvercle 50 est en place. Le siège 60 est traversé par un ou plusieurs orifices 57 qui permettent de recharger le logement recevant l'organe d'application 55. Ce dernier comporte par exemple une mousse ou un fritté ou tout autre élément apte à retenir de la composition au moins en surface.

Dans l'exemple de la figure 30, l'organe d'application 55 est solidaire du récipient au cours de l'application, comportant par exemple une mousse ou un fritté ou tout autre élément perméable s'étendant hors du col du récipient au moins lorsque le couvercle 50 est retiré.

L'alimentation de l'organe d'application 55 peut s'effectuer par exemple par capillarité ou par gravité lorsque le récipient est retourné, ou encore au moyen d'une surpression créée en appuyant sur la paroi du récipient 51.

Le produit peut encore être distribué dans l'organe d'application au moyen d'une pompe 61 comme illustré à la figure 31.

Une pompe peut aussi être utilisée sans organe d'application, l'utilisateur prélevant la composition directement à la sortie d'un orifice de distribution de la pompe et l'appliquant par exemple au moyen d'un doigt ou de la main sur la zone à traiter.

Dans l'exemple de la figure 32, la pompe 61 est associée à un piston suiveur 63, la composition étant prélevée sans reprise d'air.

Dans l'exemple de la figure 33, le récipient 51 se présente sous la forme d'un tube et la composition est par exemple distribuée directement par le col 64 de ce tube sans organe d'application.

Dans tous les exemples des figures 27 à 33 entre autres, l'organe de nettoyage 4 peut être réalisé autrement, étant par exemple fixé de manière amovible sur le couvercle 50. L'organe de nettoyage 4 peut présenter des formes autres, avec par exemple au moins deux facettes ayant des rugosités différentes.

L'invention n'est pas limitée aux exemples qui viennent d'être décrits, mais comprend toutes les variantes comprises dans la portée des revendications annexées.

On peut par exemple munir le dispositif de nettoyage d'un vibreur.

## Revendications

1. Dispositif (1) de nettoyage de la peau comportant un organe de nettoyage ayant une surface de nettoyage à déplacer au contact de la peau, cette surface de nettoyage (5) étant définie par une matière synthétique élastiquement déformable autre qu'une mousse, **caractérisé par le fait que** la surface de nettoyage comporte des cavités (C) présentant des contre-dépouilles (S).

2. Dispositif selon la revendication 1, dans lequel les cavités (C) sont réparties de manière inhomogène sur la surface de nettoyage.

3. Dispositif selon l'une des revendications 1 et 2, dans lequel les cavités (C) présentent des formes différentes.

4. Dispositif selon l'une quelconque des revendications précédentes, dans lequel la surface de nettoyage (5) reproduit l'empreinte d'une surface abrasive (A).

5. Dispositif selon l'une quelconque des revendications précédentes, dans lequel une plus grande dimension (dₘₐₓ) des cavités (C) est inférieure ou égale à 5 mm, mieux 2 mm.

6. Dispositif selon l'une quelconque des revendications précédentes, dans lequel la surface de nettoyage (5) est définie par une membrane élastiquement déformable de l'organe de nettoyage (4).

7. Dispositif selon la revendication 6, dans lequel la membrane est fixée sur un cadre (3) d'un manche (2) à sa périphérie.

8. Dispositif selon la revendication 7, dans lequel l'organe de nettoyage (4) comporte un doigt (36) du côté opposé à la surface de nettoyage (5), sur lequel l'utilisateur peut appuyer pour déformer la surface de nettoyage.

9. Dispositif selon l'une quelconque des revendications 1 à 6, dans lequel l'organe de nettoyage est surmoulé sur un manche.

10. Dispositif selon l'une quelconque des revendications 1 à 9, comportant un manche (2) coudé.

11. Dispositif selon l'une quelconque des revendications 1 à 8, dans lequel l'organe de nettoyage (4) est amovible.

12. Dispositif selon l'une quelconque des revendications 1 à 8, comportant un organe de préhension et dans lequel l'organe de nettoyage comporte une pièce de support (19 ; 23) de la matière élastiquement déformable définissant la surface de nettoyage pouvant être fixée de manière amovible sur l'organe de préhension.

13. Dispositif selon l'une quelconque des revendications 1 à 12, dans lequel la surface de nettoyage (5) présente au repos une forme bombée.

14. Dispositif selon l'une quelconque des revendications 1 à 13, comportant en outre un organe de massage (26).

15. Dispositif selon la revendication 14, comportant un manche, dans lequel l'organe de nettoyage et l'organe de massage (26) sont situés à des extrémités opposées du manche.

16. Dispositif selon la revendication 1, dans lequel l'organe de nettoyage est solidaire d'un couvercle (50) de fermeture d'un récipient.

17. Kit comportant :
- un organe de préhension,
- au moins deux surfaces différentes destinées à venir au contact avec la peau et appartenant à des organes de nettoyage ou de massage et/ou d'application dont l'un au moins est l'organe de nettoyage faisant partie du dispositif tel que défini dans l'une quelconque des revendications 1 à 16, et pouvant être montés de manière interchangeable sur l'organe de préhension.

18. Procédé pour réaliser une surface de nettoyage de la peau, dans lequel :
- une empreinte (E) d'une surface abrasive (A) est réalisée,
- un moule (M) de cette empreinte est réalisé,
- une matière synthétique élastiquement déformable autre qu'une mousse est moulée au contact de ce moule, afin de réaliser la surface de nettoyage.

19. Procédé de traitement cosmétique de la peau à l'aide d'un dispositif de nettoyage (1) tel que défini dans l'une des revendications 1 à 16, comportant les étapes consistant à :
- appliquer sur la peau une composition, notamment une composition filmogène,
- enlever la composition en utilisant le dispositif de nettoyage (1).

20. Procédé selon la revendication 19, dans lequel l'organe de nettoyage (4) est solidaire d'un récipient (51) contenant la composition, au moins lorsque ce récipient est fermé.

## Claims

1. A skin cleanser device (1) comprising a cleanser member having a cleanser surface for being moved in contact with the skin, the cleanser surface (5) being defined by an elastically-deformable synthetic material other than a foam, and including cavities (C) presenting undercuts (S).

2. A device according to claim 1, in which the cavities (C) are distributed in nonuniform manner over the cleanser surface.

3. A device according to claim 1 or claim 2, in which the cavities (C) present shapes that are different.

4. A device according to any preceding claim, in which the cleanser surface (5) reproduces the imprint of an abrasive surface (A).

5. A device according to any preceding claim, in which a largest dimension (dₘₐₓ) of the cavities (C) is less than or equal to 5 mm, better 2 mm.

6. A device according to any preceding claim, in which the cleanser surface (5) is defined by an elastically-deformable membrane of the cleanser member (4).

7. A device according to claim 6, in which the membrane is secured to a frame (3) of a handle (2) at its periphery.

8. A device according to claim 7, in which the cleanser member (4) includes a finger (36) on its side opposite from the cleanser surface (5), and on which the user can press in order to deform the cleanser surface.

9. A device according to any one of claims 1 to 6, in which the cleanser member is overmolded on a handle.

10. A device according to any one of claims 1 to 9, including a handle (2) that is bent.

11. A device according to any one of claims 1 to 8, in which the cleanser member (4) is removable.

12. A device according to any one of claims 1 to 8, including a handle member and in which the cleanser member includes a support part (19; 23) for supporting the elastically-deformable material that defines the cleanser surface, and suitable for being secured in a removable manner on the handle member.

13. A device according to any one of claims 1 to 12, in which the cleanser surface (5) at rest presents a bulging shape.

14. A device according to any one of claims 1 to 13, further including a massage member (26).

15. A device according to claim 14, including a handle, and in which the cleanser member and the massage member (26) are situated at opposite ends of the handle.

16. A device according to claim 1, in which the cleanser member is secured to a lid (50) for closing a receptacle.

17. A kit comprising:
· a handle member; and
· at least two different surfaces designed to come into contact with the skin and belonging to cleanser and/or massage and/or applicator members, at least one of which is the cleanser device being part of the device as defined in any one of claims 1 to 16, and capable of being mounted in interchangeable manner on the handle member.

18. A method of making a cleanser surface for cleansing the skin, comprising the following steps:
· making an imprint (E) of an abrasive surface (A);
· making a mold (M) of said imprint; and
· molding an elastically-deformable synthetic material other than a foam in contact with the mold, so as to make the cleanser surface.

19. A method of cosmetically treating the skin with the help of a cleanser device (1) as defined in any one of claims 1 to 16, comprising the steps consisting in:
· applying the skin a composition, in particular a film-generating composition; and
· removing the composition using a cleanser device (1).

20. A method according to claim 19, in which the cleanser member (4) is secured to a receptacle (51) containing the composition, at least when the receptacle is closed.

## Patentansprüche

1. Vorrichtung (1) zum Reinigen der Haut, die ein Reinigungsorgan aufweist, das eine Reinigungsoberfläche hat, die bei Kontakt mit der Haut deplatziert wird, wobei die Reinigungsoberfläche (5) durch ein elastisch deformierbares, synthetisches Material außer einem Schaumstoff definiert wird, **dadurch gekennzeichnet, dass** die Reinigungsoberfläche Räume (C) bzw. Hohlräume aufweist, die Gegenflanken bzw. Hinterschneidungen aufweisen.

2. Vorrichtung nach Anspruch 1, in welcher die Hohlräume (C) in einer inhomogenen Weise auf der Reinigungsoberfläche verteilt sind.

3. Vorrichtung nach einem der Ansprüche 1 und 2, in welcher die Hohlräume (C) verschiedene Formen aufweisen.

4. Vorrichtung nach einem der voranstehenden Ansprüche, in welcher die Reinigungsoberfläche (5) einen Abdruck einer abrasiven Oberfläche (A) darstellt.

5. Vorrichtung nach einem der voranstehenden Ansprüche, in welcher eine viel größere Abmessung (dₘₐₓ) der Hohlräume (C) unterhalb von oder gleich 5 mm, besser 2 mm, ist.

6. Vorrichtung nach einem der voranstehenden Ansprüche, in welcher die Reinigungsoberfläche (5) durch eine elastisch deformierbare Membran des Reinigungsorgans (4) definiert ist.

7. Vorrichtung nach Anspruch 6, in welcher die Membran auf einem Rahmen (3) eines Griffes bzw. Handgriffes (2) an seiner Peripherie festgelegt ist.

8. Vorrichtung nach Anspruch 7, in welcher das Reinigungsorgan (4) einen Finger (36) von der entgegengesetzten Seite der Reinigungsoberfläche (5) abstützt bzw. trägt, auf welchen der Anwender zur Deformierung der Reinigungsoberfläche drücken kann.

9. Vorrichtung nach einem der Ansprüche 1 bis 6, in welcher das Reinigungsorgan auf einem Griff bzw. Handgriff aufgeformt bzw. ausgegossen ist.

10. Vorrichtung nach einem der Ansprüche 1 bis 9, die einen Griff bzw. Handgriff (2), der abgewinkelt ist, aufweist.

11. Vorrichtung nach einem der Ansprüche 1 bis 8, in welcher das Reinigungsorgan (4) abnehmbar ist.

12. Vorrichtung nach einem der Ansprüche 1 bis 8, das ein Greiforgan aufweist und in welcher das Reinigungsorgan ein Tragteil (19; 23) aus dem elastisch deformierbaren Material aufweist, das die Reinigungsoberfläche definiert, das in einer abnehmbaren Weise auf dem Greiforgan befestigt sein kann.

13. Vorrichtung nach einem der Ansprüche 1 bis 12, in welcher die Reinigungsoberfläche (5) am Absatz eine bombierte Form präsentiert.

14. Vorrichtung nach einem der Ansprüche 1 bis 13, die unter anderem ein Massageorgan (26) aufweist.

15. Vorrichtung nach Anspruch 14, die einen Griff bzw. Handgriff aufweist, in welchem das Reinigungsorgan und das Massageorgan (26) an den gegenüberliegenden Enden des Griffes vorgesehen sind.

16. Vorrichtung nach Anspruch 1, in welcher das Reinigungsorgan in einem Stück mit einer Abdeckung (50) zum Verschließen eines Behälters ist.

17. Kit, das aufweist:
- ein Greiforgan,
- zumindest zwei unterschiedliche Oberflächen, die dazu bestimmt sind, um in Kontakt mit der Haut zu treten, und zugehörig zu Organen zur Reinigung oder zur Massage und/oder zur Applikation sind, von denen zumindest das Reinigungsorgan Teil der Vorrichtung ist, wie es in irgendeinem der Ansprüche 1 bis 16 definiert wird, und welche in einer austauschbaren Weise auf dem Greiforgan montiert ist.

18. Verfahren zur Verwirklichung einer Reinigungsoberfläche für die Haut, in welchem:
- ein Abdruck (E) einer abrasiven Oberfläche (A) verwirklicht wird,
- eine Form (M) von diesem Abdruck verwirklicht wird,
- ein synthetisches, elastisch verformbares Material, das ein anderes Material als Schaumstoff ist, durch Kontakt mit einer Form geformt wird, um die Reinigungsoberfläche zu verwirklichen.

19. Verfahren zur kosmetischen Behandlung der Haut mit Hilfe einer Reinigungsvorrichtung (1) wie sie in einem der Ansprüche 1 bis 16 definiert wird, das die Schritte aufweist, bestehend aus:
- auf der Haut wird eine Zusammensetzung angewendet, nämlich eine filmbildende Zusammensetzung,
- die Zusammensetzung wird unter Verwendung der Reinigungsvorrichtung (1) abgehoben bzw. entfernt.

20. Verfahren nach Anspruch 19, bei welchem das Reinigungsorgan (4) aus einem Stück mit einem Gefäß (50) ist, das die Zusammensetzung enthält, zumindest wenn das Gefäß geschlossen ist.
